# FASCICULE DE BREVET EUROPEEN

(11) **EP 1 123 758 B1**
(45) Date de publication et mention de la délivrance du brevet: **18.08.2004**
(21) Numéro de dépôt: 01420003.4
(22) Date de dépôt: 09.01.2001
(51) Int. Cl.: B21D 5/02

(54) **Poste de pliage sur presse**
Biegevorrichtung für eine Presse
Bending device for a press

(30) Priorité: 19.01.2000 FR 0000757
(43) Date de publication de la demande: 16.08.2001
(73) Titulaire: EMT 74, 74950 Scionzier (FR)
(72) Inventeur: Gorce, Alain, c/o Résidence les Bauchenets, 74300 Thyez (FR)
(74) Mandataire: Palix, Stéphane

(56) Documents cités:
- DE-C- 80 940
- FR-A- 2 739 580
- US-A- 5 058 269
- KASPER: "matrice façonnant une forme en épingle à cheveux dans du fer en U" LA MACHINE MODERNE, vol. 56, no. 638, mai 1962 (1962-05), page 45 XP002151375
- "roller-tool forms difficult bends" METALWORKING PRODUCTION, vol. 103, no. 38, 18 septembre 1959 (1959-09-18), XP002151376
- DAHL VASBY: "forming and bending die" THE TOOL ENGINEER, vol. 44, janvier 1960 (1960-01), XP002151377

## Description

La présente invention se rapporte à un poste qui fait partie d'un outil à suivre destiné à effectuer le pliage, sur presse, d'une plaque métallique mince, prédécoupée et préformée, pour la réalisation d'un profilé plié et fermé par recouvrement (voir par example US-A-5058269).

### Etat de la technique

Il est connu de réaliser ce genre de pliage à l'aide d'un outil à suivre qui comporte entre autres au moins un poste de pliage destiné à obtenir un profilé à section en U. Ce poste est suivi d'un grand nombre de postes de pliage successifs pour plier très progressivement l'une des deux branches du U, puis l'autre branche latérale du U, jusqu'à aboutir finalement à la forme que l'on veut réaliser.

Ceci présente l'inconvénient de nécessiter au total une dizaine de postes successifs, ce qui est pénalisant aussi bien du point de vue de l'encombrement de l'outil à suivre que de son prix de revient en réalisation et en utilisation.

On connaît également d'après le brevet FR- 2.739.580 un poste de pliage comprenant un poinçon dont l'extrémité inférieure porte deux lames transversales, fixées au moyen de deux axes parallèles. Sur chacune de ces deux lames est articulé un sabot à face plane, qui est également posé sur la plaque à replier. Une matrice est fixée sur la semelle de la presse et comprend d'une part des moyens articulés, qui font face aux faces planes des sabots portés par le poinçon, et qui sont utilisés pour refermer ces deux lames selon un angle d'ouverture donné, et d'autre part une table mobile montée sur un organe de répulsion élastique. Cette table s'enfonce de manière télescopique dans une cavité de la matrice et sous la pression des deux sabots et des moyens articulés correspondant.

Ce poste de pliage est spécifiquement employé afin d'assurer le pliage de laminés, et en outre il ne permet de réaliser que des pliages en forme de V à pointe orientée vers le bas.

### Résumé de l'invention

L'invention vise à remédier à ces inconvénients, et propose pour ceci un poste unique, qui fait partie d'un outil à suivre, et dans lequel est effectué en une seule et même descente du coulisseau de la presse, un repliement partiel et simultané des deux branches latérales du profilé en U l'une vers l'autre pour former un triangle sensiblement isocèle mais toutefois ouvert à son extrémité supérieure.

Elle se rapporte à cet effet à un poste de pliage qui fait partie d'un outil à suivre destiné à effectuer le pliage sur presse d'une plaque métallique mince, prédécoupée et préformée, pour la réalisation d'un profilé plié et fermé par recouvrement, cette plaque ayant été déjà pliée selon un profilé à section en U dans un ou plusieurs postes précédents de l'outil à suivre.

Conformément à la présente invention, le poste de pliage est caractérisé en ce qu'il comporte, afin d'effectuer, en une seule et même descente du coulisseau de la presse, un repliement partiel et simultané des deux branches latérales du profilé en U l'une vers l'autre pour former un triangle sensiblement isocèle et ouvert à son sommet :
- un poinçon fixé au coulisseau de la presse et dont l'extrémité inférieure porte deux lames transversales qui sont fixées de manière pendulaire sur celui-ci au moyen de deux axes parallèles,
- une matrice fixée sur la semelle de la presse et comprenant d'une part des moyens, qui se combinent avec des moyens conjugués portés par le poinçon, pour ouvrir ces deux lames selon un angle d'ouverture donné qui correspond à l'angle au sommet dudit triangle, et comprenant d'autre part une table mobile montée sur un organe de répulsion élastique, cette table s'enfonçant, de manière télescopique et sous la pression des deux lames alors ouvertes, dans une cavité correspondante de la matrice, cette cavité étant de longueur inférieure à celle hors-tout de la branche horizontale du profilé en U d'une valeur sensiblement égale à deux fois l'épaisseur de la plaque à replier, forçant alors les deux branches latérales du profilé en U à continuer à se replier l'une vers l'autre pour venir se plaquer contre ces lames,
de sorte que, lorsque le coulisseau remonte ensuite, les lames se libèrent d'elles-mêmes desdits moyens d'ouverture et reviennent pendre sous le poinçon, ce qui leur permet de passer alors par l'ouverture restante au sommet dudit triangle et donc de se dégager de la plaque ainsi partiellement repliée.

L'invention permet de diminuer assez considérablement le nombre de postes de l'outil à suivre.

Plus particulièrement, l'invention se rapporte à un poste de pliage tel que ci-dessus défini, caractérisé en ce que lesdits moyens pour ouvrir ces lames d'un angle donné comportent :
- sur le poinçon, au moins un couple de biellettes qui sont respectivement placées en bout de chacune des lames, dans leur prolongement, et qui sont solidarisées à ces lames,
- sur la matrice, au moins une table latérale placée au droit de ces deux biellettes, cette table étant mobile verticalement et montée sur un organe de répulsion élastique, la surface supérieure de cette table étant conformée pour obliger, lorsqu'elles viennent appuyer sur cette table, les deux biellettes conjuguées à s'écarter l'une de l'autre jusqu'au dit angle d'écartement déterminé.

Avantageusement, les biellettes sont plus longues que les lames dont elles sont respectivement solidaires et leur table conjuguée est dimensionnée et positionnée de sorte que les biellettes viennent s'appuyer sur elle, et donc s'écarter, avant que les lames ne s'appuient sur la plaque en U.

### Description des dessins

L'invention sera bien comprise, et ses avantages et caractéristiques ressortiront mieux, lors de la description suivante d'un exemple non limitatif de réalisation, en référence au dessin schématique annexé dans lequel :
- la Figure 1 est une vue en perspective partiellement éclatée de ce poste de pliage pour outil à suivre,
- la Figure 2 est une vue en coupe transversale de ce même poste, selon un plan vertical passant par un des deux axes d'articulation des lames et biellettes,
- les Figures 3A et 3B, 4A et 4B, 5A et 5B, 6, montrent, en coupes longitudinales simplifiées, les phases successives de fonctionnement, lors de la descente du coulisseau de la presse, de ce poste de pliage, la Figure 6 faisant aussi comprendre comment les lames se dégagent lorsque le coulisseau remonte.

### Description détaillée de l'invention

Un poste à poinçon et matrice fait partie d'un outil à suivre effectuant le pliage, sur presse, d'une plaque de métal relativement mince 1, dans le but d'obtenir en sortie de la presse un profilé plié et fermé par recouvrement. Typiquement, la plaque 1 est d'une épaisseur relativement mince. Dans des postes précédents de l'outil à suivre, la plaque 1 a été découpée et préformée à partir d'une bande de métal.

Comme on le voit dans la Figure 3A, la plaque 1 a été déjà repliée de manière à former un profilé dont la section est en forme de U. Ensuite, on replie à moitié et simultanément les deux branches droite et gauche 2, 3 du U, l'une vers l'autre, en une seule et même descente du coulisseau de la presse. On passe ici, pour cette plaque 1, de la section en U de la Figure 3A à la section en triangle sensiblement isocèle, mais à sommet ouvert, visible dans la Figure 6.

Ce poste comporte un poinçon 4 qui est fixé sur le coulisseau de la presse, et qui donc descend et remonte avec ce dernier, et une matrice 5 qui est fixée sur la semelle de la presse. Les moyens de liaison entre le poinçon 4 et le coulisseau d'une part, et entre la matrice 5 et la semelle d'autre part, sont classiques et n'ont par suite pas été représentés sur le dessin.

Le poinçon 4 se compose d'un corps principal 6 qui est bordé de part et d'autres à chaque extrémité par deux joues latérales 7 et 8. Cet ensemble corps-joues 6, 7, 8 forme une chape munie, de part et d'autre, et vers sa base, de deux axes transversaux, par exemple les axes 9 et 10 attenants à la joue latérale 7.

Ces axes maintiennent, de manière librement articulée, deux lames transversales 11, 12 qui sont parallèles et qui hors contraintes pendent librement sous le corps principal 4, comme cela est représenté en Figure 3A. Ces deux lames ont, en direction transversale, la même largeur L que le corps 4. Elles s'ébattent, sous le corps 4, dans deux gorges transversales 13, 14 qui leur permettent de s'écarter librement l'une de l'autre, sous la forme d'un V renversé comme on l'a illustré sur la Figure 1.

Les axes 9, 10 pénètrent à frottement doux dans des cavités conjuguées de la partie inférieure du corps 3, et ils maintiennent également les joues 7, 8 contre ce corps 3, en combinaison, de chaque côté, avec une fixation supérieure classique 140 par vis (non représentée).

A chaque extrémité latérale de chaque lame 11, 12 sont par ailleurs fixées des biellettes respectives 15, 16 qui les prolongent. Ces biellettes 15, 16 sont fixées sur leur lame respective 11, 12 par des vissages classiques 17, 18. Elles sont traversées par les axes d'articulation des lames 9, 10, de sorte qu'elles peuvent s'ébattre librement avec la lame 11, 12 à laquelle elles sont solidarisées. Ces biellettes 15, 16 sont également plus épaisses dans le sens longitudinal de l'outil à suivre que leurs lames associées 11, 12. Elles sont aussi un peu plus longues (dans le sens vertical des Figures 3A et 3B) que ces lames. Elles présentent également chacune une extrémité libre arrondie.

La matrice 5 se compose, d'une part d'une partie principale 19 qui est positionnée sensiblement au droit du corps principal 6 du poinçon 4, et d'autre part de deux pièces ou tables latérales 20, 21, de largeur transversale réduite, qui sont fixées à cette partie principale 19, de part et d'autre de celle-ci, par des vis 22.

La partie principale 19 a sensiblement la même dimension transversale L que le corps 6 du poinçon 4. Elle comporte un logement transversal 23 sous la forme d'un creux central qui est destiné à recevoir, et donc à positionner et maintenir en position, la plaque 1 en forme de profilé en U (Figure 3A). Ce logement 23 comporte par ailleurs, une cavité 24 dans laquelle coulisse, contre la force de répulsion élastique d'un ressort 26, un piston d'appui ou table 25. Les pièces latérales précitées 20, 21 sont fixées, par les vis précitées 22, sur ce piston d'appui ou table 25.

Au repos, c'est-à-dire lorsque, selon la Figure 3A par exemple, le poinçon 4 est en position haute, le ressort 26 est réglé pour que la surface supérieure du piston 25 arrive à fleur du fond 27 du logement 23.

Comme cela est représenté en Figure 3A, et pour permettre la mise en oeuvre de l'invention comme on l'expliquera ci-après, la longueur L1 de la cavité 24 est légèrement inférieure à la longueur hors-tout L2 de la branche horizontale 39 du profilé en U que forme la plaque 1. Plus précisément, la différence entre ces longueurs L1 et L2 est sensiblement égale au double de l'épaisseur de cette plaque métallique 1.

Les pièces latérales 20 et 21 sont positionnées au droit de chaque couple 15, 16 de biellettes conjuguées. Leur surface supérieure 28 forme deux logements courbes et symétriques 29, 30, aptes chacun à recevoir une biellette respective 15, 16. Ces deux logements se rejoignent pour former une ligne de pointe 31 de séparation et d'écartement des deux biellettes 15, 16 (voir la Figure 4B). Ils présentent, à l'opposé et symétriquement de part et d'autre de cette ligne de pointe 31, un arrondi respectif 32, 33 assez prononcé pour stopper l'écartement de ces biellettes (voir la Figure 58).

Ces pièces latérales 20 et 21 sont montées sur le même système de ressort 26 que le piston 25, auxquelles elles sont donc solidarisées par les vissages respectifs 22.

### Fonctionnement du poste de pliage

En se référant aux Figures 3A et 3B, lorsque le poinçon 4 est, avec le coulisseau de la presse, en position haute, les lames 11, 12 (Figure 3A) ainsi que les biellettes 15, 16 (Figure 3B) pendent librement, parallèles entre elles, sous le poinçon 4.

En se référant aux Figures 4A et 4B, lorsque le poinçon 4 descend avec le coulisseau de la presse, les lames 11, 12 s'introduisent à l'intérieur du profilé 1 en U. Les biellettes 15, 16, qui sont un peu plus longues, arrivent en contact avec la surface supérieure 28 de leur pièce conjuguée, 20 pour le couple de biellettes de gauche 15, 16 et 21 pour le couple de biellettes de droite 15, 16.

A ce stade, la ligne de pointe 31 s'introduit déjà entre les deux biellettes 15 et 16, et est donc prête à les écarter l'une de l'autre lors de la descente du poinçon.

La descente du poinçon 4 se poursuit, en se reportant à la Figure 5B, les biellettes 15 et 16 s'écartent l'une de l'autre en un V renversé, jusqu'à se bloquer en maximum d'ouverture avec un écartement maximal lorsqu'elles arrivent dans les arrondis respectifs de fin de course 32 et 33.

Comme cela est bien visible en Figure 5A, les lames 11, 12, qui sont respectivement solidaires des biellettes 15, 16, s'écartent de même façon, et les dimensions respectives des biellettes 15, 16 et des logements courbes 29 et 30 sont ajustées pour que, en position d'écartement maximum des biellettes, en se reportant à la Figure 5B, les lames 11 et 12 viennent s'appuyer sur les coins internes respectifs 34 et 35 du profilé en U formé par la plaque 1.

Comme on peut le voir en Figure 6, le poinçon 4 descend encore, et par suite le profilé en U 1 est forcé à l'intérieur de la cavité 24, dont le fond constitué par le piston d'appui 25 descend à l'encontre de la force de répulsion du ressort 26. Les pièces latérales 20, 21 descendent de la même façon.

Comme le profilé en U a sa longueur hors-tout L2 (Figure 3A) qui est un peu plus grande que la longueur L1 de la cavité 24, les deux branches latérales droite et gauche 2, 3 de ce profilé en U sont alors ensemble forcées à continuer le pliage ayant déjà engendré la section en U. Elles viennent donc se rapprocher l'une de l'autre jusqu'à se plaquer contre les deux lames ouvertes complètement écartées 11 et 12.

La plaque 1 a alors adopté la forme représentée en Figure 6, c'est-à-dire possède une section sensiblement en forme de triangle isocèle 40 ouvert à son sommet.

A ce stade, le coulisseau de la presse est arrivé à son point le plus bas.

Lorsque ensuite le coulisseau remonte, on assiste aux opérations inverses en ce qui concerne les mouvements des lames 11, 12 et de leurs biellettes 15, 16 associées.

Ces lames et biellettes, n'étant en effet plus poussées vers le bas par le poinçon 4, viennent à nouveau pendre librement sous ce poinçon par le simple effet de la gravité. Elles se rapprochent donc l'une contre l'autre, ce qui permet au couple de lames 11, 12 de passer aisément à travers l'ouverture supérieure 36 du triangle 40 maintenant formé par la section de la plaque 1, et par suite de se dégager d'elles-mêmes de ce triangle 40, tout en continuant leur course vers le haut en accompagnant celle du coulisseau.

Le profilé en triangle 40 peut maintenant subir d'autres opérations de pliage dans d'autres postes ultérieurs de l'outil à suivre, jusqu'à obtention d'un profilé totalement plié sur lui-même et fermé par recouvrement.

La présente l'invention n'est pas limitée à l'exemple de réalisation qui vient d'être décrit. C'est ainsi par exemple que la matrice 5 pourrait comporter une seule pièce latérale 20, d'un seul côté, au lieu de deux pièces latérales 20 et 21, une de chaque côté. Dans un tel cas, le poinçon 4 ne comporterait en conséquence qu'un seul couple de biellettes 15, 16. C'est ainsi également que les biellettes 15, 16, et/ou les lames 10 et 11, pourraient comporter un petit ressort de rappel en leur position de départ où elles sont parallèles.

## Revendications

1. Poste de pliage faisant partie d'un outil à suivre destiné à effectuer le pliage sur presse d'une plaque métallique mince (1), prédécoupée et préformée, pour la réalisation d'un profilé plié et fermé par recouvrement, cette plaque ayant été déjà pliée selon un profilé à section en U dans un ou plusieurs postes précédents de l'outil à suivre,
**caractérisé en ce qu'**il comporte, afin d'effectuer, en une seule et même descente du coulisseau de la presse, un repliement partiel et simultané des deux branches latérales (2, 3) du profilé en U l'une vers l'autre pour former un triangle (40) sensiblement isocèle et ouvert à son sommet (36):
- un poinçon (4) fixé au coulisseau de la presse et dont l'extrémité inférieure porte deux lames transversales (11, 12) qui sont fixées de manière pendulaire sur celui-ci au moyen de deux axes parallèles (9, 10),
- une matrice (5) fixée sur la semelle de la presse et comprenant d'une part des moyens (20), qui se combinent avec des moyens conjugués (15, 16) portés par le poinçon (4), pour ouvrir ces deux lames (11, 12) selon un angle d'ouverture donné qui correspond à l'angle au sommet dudit triangle (40), et comprenant d'autre part une table mobile (25) montée sur un organe de répulsion élastique (26), cette table s'enfonçant, de manière télescopique et sous la pression des deux lames (11, 12) alors ouvertes, dans une cavité (24) correspondante de la matrice, cette cavité étant de longueur (L1) inférieure à celle hors-tout (L2) de la branche horizontale (39) du profilé en U d'une valeur sensiblement égale à deux fois l'épaisseur de la plaque (1) à replier, forçant alors les deux branches latérales (2, 3) du profilé en U (1) à continuer à se replier l'une vers l'autre pour venir se plaquer contre ces lames (11, 12), de sorte que, lorsque le coulisseau remonte ensuite, les lames (11, 12) se libèrent d'elles-mêmes desdits moyens d'ouverture (15, 16, 20) et reviennent pendre sous le poinçon (4), ce qui leur permet de passer alors par l'ouverture restante (36) au sommet dudit triangle (40) et donc de se dégager de la plaque (1) ainsi partiellement repliée.

2. Poste de pliage selon la revendication 1, **caractérisé en ce que** lesdits moyens pour ouvrir ces lames (11, 12) d'un angle donné comportent :
- sur le poinçon (4), au moins un couple de biellettes (15, 16) qui sont respectivement placées en bout de chacune des lames (11, 12), dans leur prolongement, et qui sont solidarisées à ces lames,
- sur la matrice (5), au moins une table latérale (20) placée au droit de ces deux biellettes, cette table (20) étant mobile verticalement et montée sur un organe de répulsion élastique (26), la surface supérieure (28) de cette table (20) étant conformée (29, 30, 31) pour obliger, lorsqu'elles viennent appuyer sur cette table (20), les deux biellettes conjuguées (15, 16) à s'écarter l'une de l'autre jusqu'au dit angle d'écartement déterminé.

3. Poste de pliage selon la revendication 2, **caractérisé en ce que** ladite table latérale (20) est solidaire de la table mobile (25) de la matrice (19).

4. Poste de pliage selon la revendication 2 ou 3, **caractérisé en ce que** les biellettes (15, 16) sont plus longues que les lames (11, 12) dont elles sont respectivement solidaires, et **en ce que** leur table conjuguée (20) est dimensionnée et positionnée de sorte que ces biellettes (15, 16) viennent s'appuyer sur elle, et donc s'écarter, avant que ces lames (11, 12) ne s'appuient sur le profilé en U (1).

5. Poste de pliage selon l'une des revendications précédentes, **caractérisé en ce que** la surface supérieure (28) de ladite table latérale (20), forme deux logements courbes et symétriques (29, 30), aptes chacun à recevoir une biellette respective (15, 16), ces deux logements (29, 30) se rejoignant pour former une ligne de pointe (31) de séparation et d'écartement des deux biellettes (15, 16), et présentant, à l'opposé de cette ligne de pointe (31), un arrondi respectif (32, 33) assez prononcé pour stopper l'écartement de ces biellettes.

6. Poste de pliage selon l'une des revendications précédentes, **caractérisé en ce que** ladite table mobile (25) de la matrice (19) fait partie d'un logement (23) de réception et de positionnement dudit profilé en U (1).

## Patentansprüche

1. Faltstation, die zu einem Folgewerkzeug gehört, das dazu bestimmt ist, auf einer Presse das Falten einer dünnen Metallplatte (1), die zuvor ausgeschnitten und vorgeformt ist, für die Herstellung eines gefalteten und durch Überlappen geschlossenen Profils durchzuführen, wobei diese Platte bereits nach einem Profil mit U-Querschnitt auf einem oder mehreren dem Folgewerkzeug vorausgehenden Stationen gefaltet wurde,
**dadurch gekennzeichnet, dass** sie zum Durchführen eines teilweisen und gleichzeitigen Zurückfaltens der beiden seitlichen Schenkel (2, 3) des U-Profils zueinander zum Bilden eines im Wesentlichen gleichschenkligen Dreiecks (40), das an seinem Scheitel (36) offen ist, in einem einzigen und gleichen Absenken des Pressenstößels Folgendes umfasst:
- einen Stempel (4), der an dem Pressenstößel befestigt ist und dessen unteres Ende zwei Querklingen (11, 12) trägt, die an diesem mittels zweier paralleler Achsen (9, 10) pendelnd befestigt sind,
- ein Gesenk (5), das auf dem Gesenkhalter befestigt ist und einerseits Mittel (20) umfasst, die mit zugeordneten Mitteln (15, 16) zusammenwirken, die von dem Stempel (4) getragen werden, um diese zwei Klingen (11, 12) um einen gegebenen Öffnungswinkel, der dem Winkel am Scheitel des Dreiecks (40) entspricht, zu öffnen und andererseits einen beweglichen Tisch (25) umfasst, der auf ein elastisches Rückstoßorgan (26) montiert ist, wobei sich dieser Tisch teleskopisch und unter dem Druck der zwei Klingen (11, 12), die dabei offen stehen, in einen entsprechenden Hohlraum (24) des Gesenks einfügt, wobei dieser Hohlraum eine Länge (L1) hat, die um einen Wert kleiner ist als die Gesamtlänge (L2) des horizontalen Schenkels (39) des U-Profils, der im Wesentlichen gleich zwei Mal der Stärke der zurückzufaltenden Platte (1) ist, und dabei die zwei seitlichen Schenkel (2, 3) des U-Profils (1) dazu zwingt, sich weiter zueinander zu falten, um sich gegen diese Klingen (11, 12) zu drücken,
so dass die Klingen (11, 12), wenn der Stößel anschließend hochfährt, sich von selbst aus den Öffnungsmitteln (15, 16, 20) befreien und wieder unter dem Stempel (4) hängen, was es ihnen erlaubt, durch die am Scheitel des Dreiecks (40) verbleibende Öffnung (36) hindurch zu treten und sich von der Platte (1), die derart teilweise zurückgefaltet ist, zu lösen.

2. Faltstation nach Anspruch 1, **dadurch gekennzeichnet, dass** die Mittel zum Öffnen dieser Klingen (11, 12) um einen gegebenen Winkel Folgendes umfassen:
- an dem Stempel (4) mindestens ein Paar Schwingarme (15, 16), die jeweils am Ende jeder der Klingen (11, 12) in deren Verlängerung platziert und fest mit diesen Klingen verbunden sind,
- an dem Gesenk (5) mindestens einen seitlichen Tisch (20), der gegenüber diesen zwei Schwingarmen platziert ist, wobei dieser Tisch (20) vertikal beweglich und auf ein elastisches Rückstoßorgan (26) montiert ist, wobei die obere Fläche (28) dieses Tischs (20) ausgebildet (29, 30, 31) ist, um die zwei einander zugeordneten Schwingarme (15, 16) zur Aufspreizung bis zu dem festgelegten Spreizwinkel zu zwingen, wenn sie sich auf diesem Tisch (20) abstützen.

3. Faltstation nach Anspruch 2, **dadurch gekennzeichnet, dass** der seitliche Tisch (20) fest mit dem beweglichen Tisch (25) des Gesenks (19) verbunden ist.

4. Faltstation nach Anspruch 2 oder 3, **dadurch gekennzeichnet, dass** die Schwingarme (15, 16) länger sind als die Klingen (11, 12), mit welchen sie jeweils fest verbunden sind, und dass der ihnen zugeordnete Tisch (20) derart bemessen und positioniert ist, dass diese Schwingarme (15, 16) sich auf ihm abstützen und sich daher spreizen, bevor sich diese Klingen (11, 12) auf dem U-Profil (1) abstützen.

5. Faltstation nach einem der vorangehenden Ansprüche, **dadurch gekennzeichnet, dass** die obere Fläche (28) des seitlichen Tischs (20) zwei gebogene und symmetrische Aufnahmen (29, 30) bildet, die jeweils einen Schwingarm (15, 16) aufnehmen können, wobei diese zwei Aufnahmen (29, 30) sich treffen, um eine Scheitellinie (31) zum Trennen und Beabstanden der zwei Schwingarme (15, 16) zu bilden, und dieser Scheitellinie (31) gegenüberliegend jeweils eine Rundung (32, 33) aufweisen, die ausreichend ausgeprägt ist, um das Spreizen dieser Schwingarme zu stoppen.

6. Faltstation nach einem der vorhergehenden Ansprüche, **dadurch gekennzeichnet, dass** der bewegliche Tisch (25) des Gesenks (19) zu einer Aufnahme (23) zum Aufnehmen und Positionieren des U-Profils (1) gehört.

## Claims

1. Bending station forming part of a tool to be followed, intended for carrying out the bending, on a press, of a thin metal sheet (1), precut and preformed, for the production of a bent profile closed by overlapping, the sheet already having been bent according to a profile of U-shaped cross section in one or more preceding stations of the tool to be followed, **characterized in that** it comprises, in order to carry out, in one and the same descent of the plunger of the press, a partial and simultaneous folding of the two lateral branches (2, 3) of the U-profile towards one another so as to form a substantially isosceles triangle (40) open at its vertex (36):
- a male die (4) which is fastened to the plunger of the press and the lower end of which carries two transverse blades (11, 12) which are fastened in a pendular manner to the said male die by means of two parallel shafts (9, 10),
- a female die (5) fastened to the sole of the press and, on the one hand, comprising means (20) which are combined with paired means (15, 16) carried by the male die (4) in order to open these two blades (11, 12) according to a given opening angle which corresponds to the vertex angle of the said triangle (40), and, on the other hand, comprising a movable platen (25) mounted on an elastic repulsion member (26), this platen penetrating telescopically, and under the pressure of the two blades (11, 12) then open, into a corresponding cavity (24) of the female die, this cavity having a length (L1) smaller than the overall length (L2) of the horizontal branch (39) of the U-profile by a value substantially equal to twice the thickness of the sheet (1) to be folded, thus forcing the two lateral branches (2, 3) of the U-profile (1) to continue to be folded towards one another so as to come to lie against these blades (11, 12),
in such a way that, when the plunger subsequently rises again, the blades (11, 12) are automatically freed from the said opening means (15, 16, 20) and resume hanging under the male die (4), thus allowing them then to pass through the aperture (36) remaining at the vertex of the said triangle (40) and therefore to be disengaged from the sheet (1) partially folded in this way.

2. Bending station according to Claim 1, **characterized in that** the said means for opening these blades (11, 12) at a given angle comprise:
- on the male die (4), at least one pair of links (15, 16) which are respectively located at the end of each of the blades (11, 12) in the prolongation of the latter and which are secured to these blades,
- on the female die (5), at least one lateral platen (20) placed in line with these two links, this platen (20) being movable vertically and being mounted on an elastic repulsion member (26), the upper surface (28) of this platen (20) being shaped (29, 30, 31) so as to force the two paired links (15, 16), when they come to bear on this platen (20), to move apart from one another as far as the said defined parting angle.

3. Bending station according to Claim 2, **characterized in that** the said lateral platen (20) is integral with the movable platen (25) of the female die (19).

4. Bending station according to Claim 2 or 3, **characterized in that** the links (15, 16) are longer than the blades (11, 12) with which they are respectively integral, and **in that** their paired platen (20) is dimensioned and positioned in such a way that these links (15, 16) come to bear on it and therefore move apart before these blades (11, 12) come to bear on the U-profile (1).

5. Bending station according to one of the preceding claims, **characterized in** the upper surface (28) of the said lateral platen (20) forms two curved and symmetrical receptacles (29, 30), each capable of receiving a respective link (15, 16), these two receptacles (29, 30) meeting one another so as to form a point line (31) of separation and parting of the two links (15, 16), and having, opposite this point line (31), a somewhat pronounced respective rounding (32, 33) for stopping the parting of these links.

6. Bending station according to one of the preceding claims, **characterized in that** the said movable platen (25) of the female die (19) forms part of a receptacle (23) for receiving and positioning the said U-profile (1).
